# EUROPÄISCHE PATENTSCHRIFT

(11) **EP 1 321 621 B1**
(45) Veröffentlichungstag und Bekanntmachung des Hinweises auf die Patenterteilung: **20.07.2011**
(21) Anmeldenummer: 02023119.7
(22) Anmeldetag: 15.10.2002
(51) Int. Cl.: E06B 7/084, E06B 9/386

(54) **Sonnenschutzlamelle**
Sun protection lamella
Lamelle de protection solaire

(30) Priorität: 21.12.2001 DE 10163499
(43) Veröffentlichungstag der Anmeldung: 25.06.2003
(73) Patentinhaber: COLT INTERNATIONAL HOLDINGS AG, CH-6340 Baar (CH)
(72) Erfinder: Mikesch, Walter, 6340 Sihlbrugg-Dorf (CH); Yildirim, Isacan, 80997 München (DE)
(74) Vertreter: Busse & Busse

(56) Entgegenhaltungen:
- DE-U1- 29 722 219
- US-A- 5 358 024

## Beschreibung

Die vorliegende Erfindung bezieht sich auf eine Sonnenschutzlamelle mit einem Lamellenrahmen, der gegenüberliegende, sich über die Länge der Sonnenschutzlamelle erstreckende Profile und diese miteinander verbindenden Querstreben umfaßt, und einer am Lamellenrahmen befestigten Deckschicht.

Lamellen als Sonnenschutzelement sind aus dem Stand der Technik bekannt. Ein Beispiel dafür ist in der Schrift FR-A-2 327 385 offenbart. Die hier beschriebene Lamelle besteht aus vorgeformten Stahlblechen, die endseitig mit Profilleisten verpreßt sind und deren Innenraum mit einem Kunststoffschaum ausgefüllt ist. Diese Lamellen sind aufgrund ihres metallischen Werkstoffes vergleichsweise schwer und bedürfen einer schweren Tragkonstruktion, um die Lamellen halten und in ihrer Winkellage an die herrschenden Lichtverhältnisse anpassen zu können.

Ein anders Beispiel findet sich in der Schrift AT 241782, in der ebenfalls eine metallische hohle Sonnenschutzlamelle offenbart ist. Zur Herstellung einer Lamelle werden die Kanten der Lamellenbleche in Hohlkehlen von Strangpreßprofilstäben eingelegt. Um eine gewölbte Form der Lamellenbleche zu erreichen, liegen die Lamellenbleche auf Widerlagern auf, die beabstandet zu den Hohlkehlen angeordnet sind und über eine gedachte direkte Verbindungslinie zwischen gegenüberliegenden Hohlkehlen hinausragen. Durch die Widerlager werden die Lamellenbleche in eine gewölbte Form gezwungen. Auch hier besteht der Nachteil, daß die Sonnenschutzlamelle wegen des metallischen Werkstoffes schwer ist.

Ein weiteres Beispiel für eine Sonnenschutzlamelle findet sich in der DE 297 22 219 U. Auch hier wird ein Flachstreifen in einen Einsteckschlitze gesteckt, die in die Lamelle begrenzenden Randprofilen ausgebildet sind, wobei der Flachstreifen ebenfalls durch Widerlager in eine gebogene Form gezwungen wird. Auch hier ist die Sonnenschutzlamelle vergleichsweise schwer.

Es ist die Aufgabe der vorliegenden Erfindung, eine Sonnenschutzlamelle der eingangs genannten Art zur Verfügung zu stellen, die leichter baut.

Zur Lösung dieser Aufgabe zeichnet sich die Sonnenschutzlamelle der eingangs genannten Art dadurch aus, daß die Deckschicht aus einem dehnbaren Folienund/oder Gewebematerial besteht und von Haltern an zumindest einem Profil und/oder zumindest einer Querstrebe unter Vorspannung ortsfest gehalten ist.

Bei dieser Merkmalskombination ist es möglich, Kunststoffolien, Glasfasergewebe oder vergleichbares Material zu verwenden, welches einerseits im Vergleich zu metallischen Werkstoffen extrem leicht ist, trotzdem aber auch bei thermischen Schwankungen formstabil bleibt und keine Falten wirft, durchhängt oder im Wind flattert.

Das dünne Material erlaubt eine Auslegung, bei der trotzdem noch Licht hindurchfallen kann. Die Folie oder das Gewebe kann so beschichtet oder ausgerüstet sein, daß bestimmte Wellenlängen aus dem Licht ausgefiltert werden. Auf diese Weise ist es möglich, immer noch ausreichend Licht in das Gebäude fallen zu lassen, obwohl die Wärmestrahlung von den Sonnenschutzlamellen ausgefiltert wird. Die Deckschicht liegt also hinsichtlich ihrer Lichtdurchlässigkeit zwischen Metallamellen und Glaslamellen, die aber beide schwerer sind. Die Lichtdurchlässigkeit ist beeinflußbar, beispielsweise durch die Maschenweite des Gewebes, die Materialauswahl und -mischung und eine eventuelle Beschichtung. Die erfindungsgemäßen Lamellen sind kostengünstig herstellbar. Auch die Haltekonstruktionen können wesentlich leichter und kostensparender ausgeführt werden. Die Abmessungen und Eigenschaften der erfindungsgemäßen Sonnenschutzlamellen können sehr leicht auf die individuellen Bedürfnisse angepaßt werden. Mit dem System sind unterschiedliche Geometrien, Formen und Farben darstellbar.

Als Halter kommen verschiedene Elemente in Betracht. So ist als Halter insbesondere eine Auflagefläche vorgesehen, auf der die Deckschicht unter Vorspannung aufliegt. Die Vorspannung bewirkt einen Reibschluß zwischen Deckschicht und Auflagefläche, wodurch die Deckschicht in ihrer Lage fixiert wird. Es kommen aber auch andere Ausgestaltungen eines Halters für die Deckschicht in Betracht, so beispielsweise eine Klemmleiste, in der die Deckschicht eingeklemmt kraftschlüssig gehalten ist, oder ein mit der Deckschicht verbundener Formkörper wie beispielsweise ein Klemmwulst, der so in eine Aufnahmeöffnung einlegbar ist, daß dadurch die Deckschicht nach fertiger Montage des Lamellenrahmens formschlüssig unter Vorspannung lagefixiert ist.

Weitere Ausgestaltungen der Erfindung ergeben sich aus den Merkmalen der Unteransprüche, der nachfolgenden Beschreibung sowie den beigefügten Zeichnungen.

Es zeigen:
- Fig. 1:: eine Seitenansicht eines Ausführungsbeispiels einer Sonnenschutzeinrichtung mit mehreren Sonnenschutzlamellen,
- Fig. 2:: eine Querschnittsdarstellung einer Sonnenschutzlamelle der in Fig. 1 gezeigten Sonnenschutzeinrichtung,
- Fig. 3:: eine Draufsicht auf die Einzelteile eines Lamellenrahmens,
- Fig. 4:: einen Querschnitt durch ein Profil,
- Fig. 5:: eine Seitenansicht auf eine erfindungsgemäße Sonnenschutzlamelle.

In den Zeichnungen sind grundsätzlich gleichwirkende Teile mit übereinstimmenden Bezugsziffern versehen.

Allgemein mit 1 ist eine Sonnenschutzeinrichtung beziffert, die mehrere Sonneschutzlamellen 2 hat. Diese Sonnenschutzlamellen 2 sind in einer Tragkonstruktion 3 angeordnet und in verschiedene Schwenkstellungen, wie in Fig. 1 veranschaulicht, zu überführen. dazu sind sie mit einem Betätigungsgestänge 4 versehen, über das sie in einer aufrechte Offenstellung und in die in Fig. 1 angedeutete Schließstellung zu überführen sind.

Wie näher aus Fig. 2 hervorgeht, hat jede Sonnenschutzlamelle 2 eine Querstrebe 5 mit seitlichen Profilen 6 bzw. Längskantenprofilen, in die Nuten 7 eingelassen sind, die als Aufnahme für die Endstücke 8 bzw. 9 dienen. Querstreben 5 und Profile 6 bilden zusammengesetzt den Lamellenrahmen 14. In diese Nuten 7 sind Endstücke 8 und 9 einer Deckschicht 10 aus einem Folienmaterial einsetzbar. Diese Deckschicht 10 ist als Spannbahn ausgebildet, so daß sie die Querstrebe 5 als Sonnenschutzelement überspannt. Die Deckschicht kann ein- oder beidseitig angebracht und ein- oder mehrlagig ausgeführt sein.

Die Deckschicht 10 besteht bevorzugt aus einem lichtdurchlässigen Material, das ein diffuses Licht durchläßt, beispielsweise mit einem Transmissionsgrad zwischen 10 und 20 %, durch den ein Blendschutz gewährleistet wird. Durch eine Kombination der motorischen Anstellwinkelverstellung der Sonnenschutzvorrichtung 1 mit einer sensorgestützten Steuerung kann die Beleuchtungsstärke in den jeweiligen Büros reguliert werden, so daß im Zusammenspiel mit Kunstlicht gleichbleibende, blendfreie Lichtverhältnisse geschaffen werden können. Je nach Steuerung/ Regelung können die Lamellen auch individuell pro Raum verfahren werden.

Als Material für die Deckschicht 10 kommen alle Stoffe oder Stoffkombinationen in Betracht, die aufgrund ihrer spezifischen Eigenschaft oder Verarbeitungsweise, beispielsweise in einem Gewebe, mit Überdehnung spannbar sind. Dies gilt beispielsweise für Polyester oder Silikon, aber auch beschichtetes Glasfasergewebe. Das Glasfasergewebe kann erhitzt und mit PTFE beschichtet werden, nach Bedarf mehrfach, bis die erforderlichen Parameter wie Steifigkeit, Reißfestigkeit, Witterungsbeständigkeit, Brandverhalten, Spann- und Dehnbarkeit sowie Lichtdurchlässigkeit und Optik erfüllt sind. Hinsichtlich der Spannbarkeit ist insbesondere die Belastung mit einer Zugspannung von Bedeutung, da dies die in der konkreten Verwendung bevorzugte Spannungsart ist. Bei den flexiblen Eigenschaften des verwendeten Materials bietet es sich an, das Material einer Zugspannung auszusetzen, da es dadurch gut in Form und Position gehalten werden kann.

Die Querstrebe 5 in Figur 2 hat einen mittleren Bereich 11, der die Profile 6 nach oben hin überragt, und in das zusätzlich noch ein Federelement 12 eingesetzt werden kann, das nur schematisch angedeutet ist. Über ein solches Federelement 12 kann in der Mitte der Sonnenschutzlamelle 2 die Deckschicht 10 auch noch zusätzlich vorgespannt werden, was jedoch in Fig. 2 der besseren Übersichtlichkeit wegen nicht im einzelnen dargestellt ist. Zumindest eines der Endstücke 8 bzw. 9 ist als Klemmwulst ausgebildet, durch den die Deckschicht 10 in seiner Lage zum Profil 6 fixierbar ist. Die Deckschicht 10 ist auf ein gewünschtes Maß vorgespannt und im Bedarfsfall auch nachspannbar über den Federmechanismus 11 und 12. Wie im Ausführungsbeispiel dargestellt, ist die Deckschicht 10 um das Profil 6 herum gezogen, so daß die Deckschicht 10 das Profil 6 teilweise umgrenzt. Der Umgrenzungswinkel beträgt im Ausführungsbeispiel ca. 170°. Je nach Anforderungen im Anwendungsfall kann der Umgrenzungswinkel auch größer oder kleiner sein. Das Herumziehen der Deckschicht 10 um ein Profil 6 oder eine Querstrebe 5 vergleichmäßigt die Zugspannung und preßt die Deckschicht 10 auf die Auflagefläche 15. Außerdem kann die Spannung gut in den Lamellenrahmen 14 eingeleitet werden.

Der Untergurt 13 sorgt dafür, daß gemäß Fig. 2 durch die Vorspannung der Deckschicht 10 auf die Querstrebe 5 keine Vertikallasten ausgeübt werden. Als Auflagefläche 15 für die Deckschicht 10 dienen die gerundeten Außenkonturen der Profile 6. Eine zusätzliche Auflagefläche 15 bildet im Ausführungsbeispiel der mittlere Bereich 11.

Die Deckschicht 10 aus dem entsprechenden Folienmaterial kann den unterschiedlichsten Anforderungen entsprechend ausgebildet sein. So lassen sich auf relativ einfache Weise verschiedene, auch mehrschichtige Folienmaterialien vorsehen, die auch bei eingebauter Sonnenschutzeinrichtung ausgetauscht und ausgewechselt werden können. Die ist mit einem relativ einfachen Aufwand vollziehbar. So können auch Folien für unterschiedliche Jahreszeiten oder auch im Hinblick auf gestalterische Maßnahmen Verwendung finden, um beispielsweise auch unterschiedliche Lichteffekte zu realisieren.

Insgesamt ist damit eine Sonnenschutzeinrichtung zur Verfügung gestellt, die gegenüber herkömmlichen Sonnenschutzeinrichtungen außerordentlich flexibel ist und wesentlich leichter baut.

In Figur 3 sind die Einzelteile für einen Lamellenrahmen 14 aus einer Zusammenbausicht von oben gezeigt. Die einzelnen Bauelemente können hinsichtlich ihrer Abmessungen leicht an individuelle Erfordernisse angepaßt werden. Die Profile 6 weisen endseitig Aufnahmen 16 auf, in die die Querstreben 5 einlegbar sind. Die Aufnahmen 16 sind bevorzugt so ausgeformt, daß die Querstreben 5 formschlüssig in die Aufnahmen 16 passen. Die Querstreben 5 können durch Verschraubungen mit den Schraublöchern 17, die in den Profilen 6 im Bereich der Aufnahmen 16 angeordnet sind, verbunden werden. Die Stabilität des Lamellenrahmens 14 wird durch die Kombination von formschlüssiger Verbindung und zusätzlichen Befestigungsmitteln erhöht und die Montage vereinfacht. Die Profile 6 weisen Befestigungselemente 18 auf, an denen ein Montagewerkzeug befestigbar ist. Als Befestigungselemente kommen beispielsweise Schraublöcher, Bolzen, Ausnehmungen zur Aufnahme von formschlüssigen Halterungen etc. in Betracht, die bevorzugt eine schnelle Befestigung und Ablösung der Montagewerkzeuge erlauben.

Zur Herstellung einer Vorspannung der Deckschicht 10 sind prinzipiell mehrere Verfahren denkbar: entweder wird die Deckschicht 10 auf einen fertig hergestellten Lamellenrahmen 14 aufgelegt, ein Endstück 8,9 an diesem fixiert und sodann das gegenüberliegende Endstück 8,9 auf eine Weise mit dem gegenüberliegenden Profil 6 befestigt, bei der es unter eine Vorspannung gesetzt wird, oder die Deckschicht 10 wird mit jeweils einem der Endstücke 8,9 mit jeweils einem Profil 6 fest verbunden, und die Profile 6 werden mit einem Montagewerkzeug so weit auseinanderbewegt, daß die Deckschicht 10 unter eine Vorspannung gerät, wonach dann der Abstand zwischen den Profilen 6 und damit die Vorspannung durch Einlegen und Befestigen der Querstreben 5 mit den Profilen 6 aufrecht erhalten bleibt, oder die Deckschicht 10 ist schlauchförmig ausgebildet, indem die gegenüberliegenden Kanten einer Materialbahn miteinander verbunden sind, die Profile 6 werden innen in den Schlauch eingelegt, mittels des Montagewerkzeugs auseinander bewegt und durch die Montage der Querstreben 6 lagefixiert wie vorstehend beschrieben.

Im ersten Montageverfahren kann der Lamellenrahmen 14 leicht montiert werden, schwieriger ist jedoch das Spannen der Deckschicht 10. Das Spannen kann beispielsweise bewerkstelligt werden, indem ein Endstück 8, 9 mit einer nicht näher dargestellten Spannrolle verbunden ist, deren Drehung die Deckschicht 10 aufrollt und dadurch unter Zugspannung versetzt. Die Spannrolle muß sodann festgelegt werden. Nachteilig ist der zusätzliche Aufwand für die Spannrolle und der Wartungsbedarf für bewegliche Komponenten. Andererseits kann die Deckschicht 10 leicht nachträglich nachgespannt werden. In diesem Fall dienen als Halter die Auflageflächen 15 sowie die Spannrolle, mit der die Deckschicht 10 unter Zugspannung gesetzt ist.

Im zweiten Montageverfahren ist die Befestigung der Endstücke 8, 9 an den Profilen 6 leicht, schwieriger ist es jedoch, den Lamellenrahmen so zu montieren, daß die Deckschicht 10 immer noch unter einer Vorspannung steht. Dieses Problem kann jedoch bewältigt werden, indem ein Montagewerkzeug endseitig an den Profilen befestigt wird und dann die Befestigungspunkte des Montagewerkzeugs auseinander bewegt werden. Ist eine gewünschte Vorspannung erreicht, wird das Montagewerkzeug gestoppt, und die Querstreben 5 können leicht montiert werden. Auch hier besteht der Halter für die Deckschicht 10 aus der Kombination der Auflageflächen 15 mit den Befestigungsmitteln, mit denen die Deckschicht 10 mit ihren Endstücken 8,9 an den Profilen 6 befestigt ist.

Das dritte vorgeschlagene Montageverfahren ähnelt dem zweiten, unterscheidet sich jedoch durch die schlauchförmige Ausbildung der Deckschicht 10. Statt die Profile 6 in den Schlauch einzulegen, ist es auch möglich, die Profile 6 beispielsweise mittels des Montagewerkzeugs in eine Montageposition zu bringen, den Schlauch über die Profile 6 zu legen und dann die Profile auseinander zu bewegen. Das Verfahren unter Verwendung eines Schlauchs zwingt zu einer doppellagigen Deckschicht 10, weist jedoch den Vorteil auf, daß vor dem Auseinanderfahren der Profile 6 die Endstücke 8, 9 nicht mit den Profilen 6 verbunden werden müssen und die Deckschicht 10 ausschließlich durch die Vorspannung ortsfest auf den Auflageflächen 15 positioniert ist. Die Auflageflächen 15 dienen so als ausschließliche Halter für die Deckschicht 10.

Bei den beiden letztgenannten Verfahren ist ein Nachspannen der Deckschicht 10 nur mit erhöhtem Aufwand möglich. Es ist jedoch auch nicht erforderlich, wenn die Vorspannung ausreichend groß gewählt ist. Bei einer ausreichenden Vorspannung kann sich die Deckschicht 10 selbst bei größerer Hitzeeinwirkung ausdehnen, ohne daß sich dadurch die Deckschicht lockert, Falten wirft oder durchhängt. Eine ausreichende Vorspannung kann beispielsweise 1,5 kN betragen, die sich im Rahmen der Montage auf bis zu 0,5 kN verringern kann, um den Stoff noch gespannt zu halten. Sollen die erfindungsgemäßen Sonnenschutzlamellen 2 trotzdem nachgespannt werden, kann dies erfolgen, indem ein oder beide Profile 6 von der Querstrebe 5 gelöst werden, die Profile 6 weiter auseinander bewegt werden, und entweder eine längere Querstrebe 5 in die Sonnenschutzlamelle 2 eingebaut wird oder die ursprüngliche Querstrebe 5 in anderen Schraublochkombinationen mit den Profilen 6 wieder befestigt wird. Dazu ist es vorteilhaft, wenn die Querstrebe 5 und/oder die Profile 6 im Befestigungsbereich mehrere Befestigungsmöglichkeiten aufweisen, die eine Variation der relativen Abstände zueinander zulassen.

Es ist vorstellbar, die Deckschicht 10 nicht nur in einer Richtung, sondern zusätzlich in einer weiteren Richtung zu spannen. Eine Festlegung an den gegenüberliegenden Seiten der zweiten Spannungsrichtung kann beispielsweise durch die Montage von Klemmplatten erfolgen, die die Deckschicht 10 auf Elementen des Lamellenrahmens 14 fixieren. Die Vorspannung kann jedoch auch in der zweiten Richtung auf die hier schon vorstehend erwähnten Weisen erfolgen.

In den Ausführungsbeispielen sind nur Sonnenschutzlamellen 2 gezeigt, bei denen die Deckschicht 10 zwischen gegenüberliegenden Profilen 6 gespannt ist. Erfindungsgemäß kann die Vorspannung aber auch hergestellt werden, indem die Deckschicht 10 von einem Profil 6 und/oder einer Querstrebe 5 gehalten ist, wobei als Gegenhalter beispielsweise Klemmen oder Formkörper zur Festlegung der Deckschicht 10 verwendet werden können, die an einer geeigneten Position am Lamellenrahmen 14 befestigt sind. Im Rahmen der Erfindung ist es auch möglich, die Deckschicht 10 mit Hilfe zumindest eines Querprofils 5 zu spannen. Bevorzugt sollten die Querprofile 5 dann auch Auflageflächen 15 aufweisen, wobei als Auflagefläche 15 im Extremfall auch die Oberkante des Profilquerschnitts des Querprofils 5 verwendbar ist. Eine etwas größere Auflagefläche 15, die zusätzlich eine winklige Anstellung und gegebenenfalls eine Oberflächenrundung aufweist, bringt jedoch Vorteile. Die Verfahren zur Herstellung der Sonnenschutzprofile 2 können entsprechend angewendet werden.

In Figur 4 als Querschnittansicht durch ein Profil 6 sind gut die Auflageflächen 15 zu erkennen. Im Randbereich zeigt der Profilquerschnitt eine halb ellipsenartige Form. Auch die Nut 7, in die Endstücke 8 bzw. 9 einlegbar sind, die Schraublöcher 17 und die Befestigungselemente 18 sind gut zu erkennen. Wenn sich die Nasen der Schraublöcher 17 bzw. der Befestigungselemente 18 über die Länge des Profils 6 erstrecken, können sich diese auch als statische Stabilisierungsmittel nutzen lassen, die ein Durchbiegen des Profils 6 während der Montage verhindern oder verringern. Ansonsten weist das Profil 6 großflächige Auflageflächen 15 auf, die die auf die Deckschicht 10 wirkende Vorspannung sowie sonstige Lasten, die auf die Deckschicht 10 wirken, wie beispielsweise Wind, Schnee, Laub, etc., gleichmäßig auf die Konstruktion der Sonnenschutzlamelle 2 verteilen. Hohlkammern in den Profilen 6 halten das Gewicht des Lamellenrahmens 14 trotz großer Auflageflächen 15 möglichst niedrig.

In Figur 5 ist eine Seitenansicht einer erfindungsgemäßen Sonnenschutzlamelle 2 gezeigt, die mit einer schlauchförmigen Deckschicht 10 versehen ist. Die Profile 6 sind durch die Querstrebe 5 beabstandet zueinander gehalten. An der Querstrebe 5 ist das Betätigungsgestänge 4 befestigt. Auf die Querstrebe 5 können noch Klemmplatten, Dekordeckel oder sonstige nicht näher dargestellte Elemente aufgesetzt sein.

Insgesamt kann durch den erfindungsgemäßen Aufbau eine sehr leichte und schlanke Konstruktion realisiert werden, durch die mit geringen Anforderungen an die Tragkonstruktion große Spannweiten und/oder Höhen durch eine einzelne Sonnenschutzlamelle 2 überbrückt werden können. Die Kosten für die Tragkonstruktion fallen entsprechend niedriger aus. In aufgeklappter Stellung behindert das Querschnittsprofil der Sonnenschutzlamelle 2 kaum die Sicht aus dem Gebäude heraus, zumal bei größerer Flächenabdeckung weniger Sonnenschutzlamellen 2 zur Abschattung einer gegebenen Gebäudefläche erforderlich sind.

## Patentansprüche

1. Sonnenschutzlamelle (2) mit einem Lamellenrahmen (14), der gegenüberliegende, sich über die Länge der Sonnenschutzlamelle (2) erstreckende Profile (6) und diese miteinander verbindende Querstreben (5) umfaßt, und mit einer am Lamellenrahmen (14) befestigten Deckschicht (10), **dadurch gekennzeichnet, daß** die Deckschicht (10) aus einem dehnbaren Folien- und/oder Gewebematerial besteht und von Haltern an zumindest einem Profil (6) und/oder zumindest einer Querstrebe (5) unter Vorspannung ortsfest gehalten ist.

2. Sonnenchutzlamelle (2) nach Anspruch 1, **dadurch gekennzeichnet, daß** die Deckschicht (10) zumindest ein Profil (6) und/oder eine Querstrebe (5) des Lamellenrahmens (14) unter Vorspannung ganz oder teilweise umgrenzt.

3. Sonnenschutzlamelle (2) nach Anspruch 1 oder 2, **dadurch gekennzeichnet, daß** die Deckschicht (10) von gegenüberliegenden Profilen (6) und/oder Querstreben (5) unter Zugspannung gehalten ist.

4. Sonnenschutzlamelle (2) nach einem der vorhergehenden Ansprüche, **dadurch gekennzeichnet, daß** die Deckschicht (10) lichtdurchlässig ist.

5. Sonnenschutzlamelle (2) nach einem der vorhergehenden Ansprüche, **dadurch gekennzeichnet, daß** eine Auflagefläche (15) gebildet ist von einer gerundeten Außenkontur eines Profils (6).

6. Sonnenschutzlamelle (2) nach Anspruch 5, **dadurch gekennzeichnet, daß** die gerundete Außenkontur im Bereich der Auflagefläche (15) einen zumindest halb ellipsenförmigen Querschnitt aufweist.

7. Sonnenschutzlamelle (2) nach einem der vorhergehenden Ansprüche, **dadurch gekennzeichnet, daß** die Deckschicht (10) zusätzlich von Auflageflächen (15) abgestützt ist, die sich zwischen den Seiten des Lamellenrahmens (14) befinden.

8. Sonnenschutzlamelle (2) nach einem der vorhergehenden Ansprüche, **dadurch gekennzeichnet, daß** die zusätzliche Auflagefläche (15) ein auf die Deckschicht (10) einwirkendes Federelement aufweist.

9. Sonnenschutzlamelle (2) nach einem der vorhergehenden Ansprüche, **dadurch gekennzeichnet, daß** die Deckschicht (10) als Bahn ausgebildet ist und die Endstücke (8, 9) der Bahn an dem Lamellenrahmen (14) festlegbar sind.

10. Sonnenschutzlamelle (2) nach einem der vorhergehenden Ansprüche, **dadurch gekennzeichnet, daß** die Profile (6) zumindest eine Aufnahme (7) aufweisen, in die Endstücke (8, 9) der Bahn einsetzbar sind.

11. Sonnenschutzlamelle (2) nach einem der vorhergehenden Ansprüche, **dadurch gekennzeichnet, daß** zumindest ein Endstück (8, 9) als eine die Bahn aufrollende und spannende Spannrolle ausgebildet ist.

12. Sonnenschutzlamelle (2) nach einem der vorhergehenden Ansprüche 1 bis 10, **dadurch gekennzeichnet, daß** die Endstücke (8, 9) der Bahn mit Befestigungsmitteln an den Profilen fixiert sind und eine Verstellung der Vorspannung nur durch eine Veränderung des Abstands der Profile (6) zueinander möglich ist.

13. Sonnenschutzlamelle (2) nach einem der vorhergehenden Ansprüche 1 bis 8, **dadurch gekennzeichnet, daß** die Deckschicht (10) schlauchförmig ausgebildet ist, wobei die Deckschicht (10) durch die Vorspannung ohne zusätzliche Befestigungselemente ortsfest auf den Auflageflächen (15) gehalten ist.

14. Sonnenschutzlamelle (2) nach Anspruch 13, **dadurch gekennzeichnet, daß** die schlauchförmige Deckschicht (10) aus einer Bahn von flacher Folie und/oder Gewebe gebildet ist, deren gegenüberliegende Kanten miteinander verbunden sind.

15. Sonnenschutzlamelle (2) nach einem der vorhergehenden Ansprüche, **dadurch gekennzeichnet, daß** die Profile (6) stirnseitig Befestigungselemente (18) zur Befestigung eines Montagewerkzeugs aufweisen.

16. Sonnenschutzlamelle (2) nach einem der vorhergehenden Ansprüche, **dadurch gekennzeichnet, daß** die Profile (6) Befestigungspunkte (17) zur Befestigung der Querstreben (6) aufweisen.

17. Sonnenschutzlamelle (2) nach einem der vorhergehenden Ansprüche, **dadurch gekennzeichnet, daß** die Profile (6) stirnseitige Aufnahmen (16), in die die Querstreben (5) eingelegt sind, aufweisen.

18. Sonnenschutzlamelle (2) nach Anspruch 15, **dadurch gekennzeichnet, daß** die Aufnahmen (16) im Verhältnis zur Form und Dicke der Querstreben (5) so ausgebildet sind, daß die nach außen gewandte Oberfläche der montierten Querstreben (5) mit der übrigen Stirnfläche der Profile (6) eine gemeinsame plane Oberfläche bilden.

19. Verfahren zur Herstellung einer Sonnenschutzlamelle (2) mit einem Rahmen und einer Deckschicht, **dadurch gekennzeichnet, daß** entweder in eine schlauchförmige Deckschicht Profile (6) eingelegt werden oder die Endstücke (8, 9) einer aus einer Bahn bestehenden Deckschicht (10) an Profilen (6) befestigt werden, diese Profile (6) auseinander bewegt werden, wodurch die Deckschicht (10) vorgespannt wird und sich mit seiner Innenseite auf Auflageflächen (15) der Profile (6) auflegt, und die Profile (6) sodann durch Querstreben (5) in einer Lage fixiert sind, in denen eine Vorspannung der Deckschicht (10) erhalten bleibt.

20. Verfahren zur Herstellung einer Sonnenschutzlamelle (2) mit einem Lamellenrahmen (14) und einer Deckschicht (10), **dadurch gekennzeichnet, daß** eine Deckschicht (10) auf einen Lamellenrahmen (14) aufgelegt wird und die Deckschicht (10) vorgespannt wird, indem zumindest ein Endstück (8, 9) der Deckschicht (10) am Lamellenrahmen (14) fixiert wird und das andere Endstück (8, 9) mittels einer als Spannelement ausgebildeten Aufrollvorrichtung unter Zugspannung versetzt und auf der gegenüberliegenden Seite des Lamellenrahmens festgelegt wird.

## Claims

1. A sun-shade slat (2) with a slat frame (14), which comprises opposite-facing profiles (6) extending over the length of the sun-shade slat (2) and transverse struts (5) connecting the latter to one another, and with a covering layer (10) fixed to the slat frame (14), **characterised in that** the covering layer (10) is made of an extendible film and/or fabric material and is held pretensioned in a fixed manner by holders to at least one profile (6) and/or at least one transverse strut (5).

2. The sun-shade slat (2) according to claim 1, **characterised in that** the covering layer (10) bounds completely or partially in a pretensioned manner at least one profile (6) and/or one transverse strut (5) of the slat frame (14).

3. The sun-shade slat (2) according to claim 1 or 2, **characterised in that** the covering layer (10) is held under tensile stress by opposite-facing profiles (6) and/or transverse struts (5).

4. The sun-shade slat (2) according to any one of the preceding claims, **characterised in that** the covering layer (10) is transparent.

5. The sun-shade slat (2) according to any one of the preceding claims, **characterised in that** a support surface (15) is formed by a rounded outer contour of a profile (6).

6. The sun-shade slat (2) according to claim 5, **characterised in that** the rounded outer contour in the region of the support surface (15) has an at least semi-elliptical cross-section.

7. The sun-shade slat (2) according to any one of the preceding claims, **characterised in that** the covering layer (10) is additionally supported by support surfaces (15) which are located between the sides of the slat frame (14).

8. The sun-shade slat (2) according to any one of the preceding claims, **characterised in that** the additional support surface (15) comprises a spring element acting on the covering layer (10).

9. The sun-shade slat (2) according to any one of the preceding claims, **characterised in that** the covering layer (10) is constituted as a web and the end pieces (8, 9) of the web can be fixed to the slat frame (14).

10. The sun-shade slat (2) according to any one of the preceding claims, **characterised in that** the profiles (6) comprise at least one insert opening (7) into which the end pieces (8, 9) of the web can be inserted.

11. The sun-shade slat (2) according to any one of the preceding claims, **characterised in that** at least one end piece (8, 9) is constituted as a tensioning roller which rolls up and tensions the web.

12. The sun-shade slat (2) according to any one of preceding claims 1 to 10, **characterised in that** the end piece (8, 9) of the web are fixed with fixing means to the profiles and an adjustment of the pretensioning is possible solely by changing the spacing of the profiles (6).

13. The sun-shade slat (2) according to any one of preceding claims 1 to 8, **characterised in that** the covering layer (10) is constituted in a tubular form, wherein the covering layer (10) is held fixed on the support surfaces (15) by the pretensioning without additional fixing elements.

14. The sun-shade slat (2) according to claim 13, **characterised in that** the tubular covering layer (10) is formed by a web of flat film and/or fabric, the opposite-facing edges whereof are connected to one another.

15. The sun-shade slat (2) according to any one of the preceding claims, **characterised in that** the profiles (6) comprise at the end face fixing elements (18) for the fixing of an assembly tool.

16. The sun-shade slat (2) according to any one of the preceding claims, **characterised in that** the profiles (6) comprise fixing points (17) for fixing the transverse struts (6).

17. The sun-shade slat (2) according to any one of the preceding claims, **characterised in that** the profiles (6) comprise end-face insert openings (16) into which the transverse struts (5) are inserted.

18. The sun-shade slat (2) according to claim 15, **characterised in that** the insert openings (16) are constituted in relation to the shape and thickness of the transverse struts (5) such that the surface of the assembled transverse struts (5) facing outwards forms a common plane surface with the remaining end face of the profiles (6).

19. A method for the production of a sun-shade slat (2) with a frame and a covering layer, **characterised in that** either profiles (6) are inserted into a tubular cover layer or the end pieces (8, 9) of a cover layer (10) comprising a web are fixed to profiles (6), these profiles (6) being moved apart from one another, as a result of which the cover layer (10) becomes pretensioned and lies with its inner side on support surfaces (15) of the profiles (6), and the profiles are then fixed by transverse struts (5) in a position in which a pretensioning of the cover layer (10) is retained.

20. The method for the production of a sun-hade slat (2) with a slat frame (14) and a cover layer (10), **characterised in that** a cover layer (10) is laid on a slat frame (14) and the cover layer (10) is pretensioned, at least one end piece (8, 9) of the cover layer (10) being fixed to the slat frame (14) and the other end piece (8, 9) being placed under tensile stress by means of a roll-up device constituted as a tensioning element and fixed on the opposite-facing side of the slat frame.

## Revendications

1. Lamelle de protection solaire (2) présentant un cadre de lamelle (14) qui comporte des profilés opposés (6) s'étendant sur la longueur de la lamelle de protection solaire (2) et des entretoises (5) les reliant les uns aux autres, et une couche de recouvrement (10) fixée sur le cadre de lamelle (14), **caractérisée en ce que** la couche de recouvrement (10) se compose d'un matériau de film et/ou tissu extensible et est maintenu fixement sous précontrainte par des supports sur au moins un profilé (6) et/ou au moins une entretoise (5).

2. Lamelle de protection solaire (2) selon la revendication 1, **caractérisée en ce que** la couche de recouvrement (10) délimite entièrement ou en partie sous précontrainte au moins un profilé (6) et/ou une entretoise (5) du cadre de lamelle (14).

3. Lamelle de protection solaire (2) selon la revendication 1 ou 2, **caractérisée en ce que** la couche de recouvrement (10) est maintenue sous contrainte de traction par des profilés opposés (6) et/ou des entretoises (5).

4. Lamelle de protection solaire (2) selon l'une quelconque des revendications précédentes, **caractérisée en ce que** la couche de recouvrement (10) est transparente.

5. Lamelle de protection solaire (2) selon l'une quelconque des revendications précédentes, **caractérisée en ce qu'**une surface d'appui (15) est formée par un contour extérieur arrondi d'un profilé (6).

6. Lamelle de protection solaire (2) selon la revendication 5, **caractérisée en ce que** le contour extérieur arrondi dans la zone de la surface d'appui (15) présente une section au moins semi-elliptique.

7. Lamelle de protection solaire (2) selon l'une quelconque des revendications précédentes, **caractérisée en ce que** la couche de recouvrement (10) est soutenue en outre par des surfaces d'appui (15) situées entre les côtés du cadre de lamelle (14).

8. Lamelle de protection solaire (2) selon l'une quelconque des revendications précédentes, **caractérisée en ce que** la surface d'appui supplémentaire (15) présente un élément de ressort agissant sur la couche de recouvrement (10).

9. Lamelle de protection solaire (2) selon l'une quelconque des revendications précédentes, **caractérisée en ce que** la couche de recouvrement (10) est réalisée comme une bande et **en ce que** les extrémités (8, 9) de la bande peuvent être fixées sur le cadre de lamelle (14).

10. Lamelle de protection solaire (2) selon l'une quelconque des revendications précédentes, **caractérisée en ce que** les profilés (6) présentent au moins un logement (7), dans lequel des extrémités (8, 9) de la bande peuvent être insérées.

11. Lamelle de protection solaire (2) selon l'une quelconque des revendications précédentes, **caractérisée en ce qu'**au moins une extrémité (8, 9) est réalisée comme un galet-tendeur enroulant et tendant la bande.

12. Lamelle de protection solaire (2) selon l'une quelconque des revendications précédentes 1 à 10, **caractérisée en ce que** les extrémités (8, 9) de la bande sont fixées par des moyens de fixation sur les profilés et **en ce qu'**un réglage de la précontrainte n'est possible qu'en modifiant la distance entre les profilés (6).

13. Lamelle de protection solaire (2) selon l'une quelconque des revendications précédentes 1 à 8, **caractérisée en ce que** la couche de recouvrement (10) est réalisée sous la forme tubulaire, la couche de recouvrement (10) étant maintenue fixement sur les surfaces d'appui (15) par la précontrainte sans élément de fixation supplémentaire.

14. Lamelle de protection solaire (2) selon la revendication 13, **caractérisée en ce que** la couche de recouvrement tubulaire (10) est constituée d'une bande de film et/ou de tissu plan, dont les arêtes opposées sont reliées entre elles.

15. Lamelle de protection solaire (2) selon l'une quelconque des revendications précédentes, **caractérisée en ce que** les profilés (6) présentent côté avant des éléments de fixation (18) pour la fixation d'un outil de montage.

16. Lamelle de protection solaire (2) selon l'une quelconque des revendications précédentes, **caractérisée en ce que** les profilés (6) présentent des points de fixation (17) pour la fixation des entretoises (6).

17. Lamelle de protection solaire (2) selon l'une quelconque des revendications précédentes, **caractérisée en ce que** les profilés (6) présentent des logements (16) côté avant, dans lesquels les entretoises (5) sont insérées.

18. Lamelle de protection solaire (2) selon la revendication 15, **caractérisée en ce que** les logements (16) sont réalisés par rapport à la forme et l'épaisseur des entretoises (5) de sorte que la surface tournée vers l'extérieur des entretoises (5) montées forment une surface plane commune avec la surface avant restante des profilés (6).

19. Procédé de fabrication d'une lamelle de protection solaire (2) présentant un cadre et une couche de recouvrement, **caractérisé en ce que** des profilés (6) sont insérés dans une couche de recouvrement tubulaire ou les extrémités (8, 9) d'une couche de recouvrement (10) se composant d'une bande sont fixées sur des profilés (6), ces profilés (6) sont déplacés loin l'un de l'autre, ce qui précontraint la couche de recouvrement (10) et pose son côté intérieur sur des surfaces d'appui (15) des profilés (6), puis les profilés (6) sont fixés par des entretoises (5) dans une position, dans laquelle est maintenue une précontrainte de la couche de recouvrement (10).

20. Procédé de fabrication d'une lamelle de protection solaire (2) présentant un cadre de lamelle (14) et une couche de recouvrement (10), **caractérisé en ce qu'**une couche de recouvrement (10) est posée sur un cadre de lamelle (14) et la couche de recouvrement (10) est précontrainte en fixant au moins une extrémité (8, 9) de la couche de recouvrement (10) sur le cadre de lamelle (14) et en mettant l'autre extrémité (8, 9) sous précontrainte à l'aide d'un dispositif d'enroulement réalisé comme élément tendeur et la fixant sur le côté opposé du cadre de lamelle.
